# FASCICULE DE BREVET EUROPEEN

(11) **EP 1 050 234 B1**
(45) Date de publication et mention de la délivrance du brevet: **01.10.2003**
(21) Numéro de dépôt: 00400825.6
(22) Date de dépôt: 24.03.2000
(51) Int. Cl.: A45D 40/28, A45D 33/00

(54) **Dispositif d'application à formes multiples**
Vorrichtung zum Auftragen von Schminkprodukten mit mehrfachen Formen
Multiple shapes device for applying make-up

(30) Priorité: 05.05.1999 FR 9905712
(43) Date de publication de la demande: 08.11.2000
(73) Titulaire: L'OREAL, 75008 Paris (FR)
(72) Inventeur: Lacout, Frank, 91210 Draveil (FR)
(74) Mandataire: Boulard, Denis

(56) Documents cités:
- EP-A- 0 826 321
- WO-A-85/03447
- US-A- 4 446 880
- US-A- 4 506 404
- US-A- 4 701 168
- US-A- 4 869 612
- US-A- 5 285 799

## Description

La présente invention a trait à un dispositif pour l'application sur un support, notamment la peau, d'un produit, tel qu'un produit de maquillage. L'invention est particulièrement adaptée pour le traitement et/ou le maquillage des paupières.

Il est connu d'appliquer un produit de maquillage, notamment un fard à paupières au moyen d'un applicateur de forme allongée, asymétrique, délimitée par deux bords latéraux, l'un formant un premier rayon de courbure, l'autre formant un second rayon de courbure, inférieur au premier. Le grand rayon de courbure est adapté pour la partie supérieure de la paupière, tandis que le petit rayon est adapté pour le bord inférieur de la paupière. L'applicateur est formé d'un support relativement rigide sur lequel est montée une feuille de mousse, apte à être chargé en produit, et formant une surface d'application sensiblement plane. En raison de l'orientation symétrique de la paupière de l'oeil droit par rapport à celle de l'oeil gauche, l'utilisation d'un tel applicateur de forme asymétrique oblige à utiliser un premier applicateur pour l'oeil droit et un second applicateur pour l'oeil gauche. Tout ceci augmente les coûts de revient de façon sensible, pose des problèmes d'encombrement et de conditionnement, et multiplie les risques de perdre l'un ou l'autre des applicateurs.

Il est connu des brevets US-A-4 506 404 et US-A-4 701 168, de réaliser un applicateur dont la surface d'application est déformable élastiquement de manière à la faire passer d'une forme plane à une forme bombée, c'est à dire en la déformant perpendiculairement à son plan de départ. En réalité, la disposition des moyens de préhension n'autorise que ce type de déformation. Une telle configuration ne permet pas de rendre l'applicateur adaptable à l'application d'un produit sur différentes surfaces orientées à l'opposé l'une de l'autre, telle que la paupière droite et la paupière gauche.

Un problème similaire se pose pour le traitement et/ou le maquillage d'autres parties du corps ou du visage. A titre d'exemples encore, on peut citer les applicateurs aptes à traiter les pattes d'oie du coin de l'oeil, ou les poches et cernes sous les yeux.

Aussi, est-ce un des objets de l'invention que de fournir un dispositif d'application qui permette de résoudre en tout ou partie les problèmes discutés ci-avant en référence aux dispositifs conventionnels.

C'est en particulier un objet de l'invention que de fournir un dispositif d'application qui soit adapté pour l'application d'un produit, notamment de maquillage, sur des surfaces aux contours différents.

C'est encore un objet de l'invention que de fournir un dispositif d'application adapté notamment pour l'application d'un produit sur au moins deux surfaces aux contours asymétriques, orientées de manière symétrique l'une par rapport à l'autre.

C'est encore un autre objet de l'invention que de fournir un dispositif d'application adapté à la fois pour le traitement et/ou le maquillage de la paupière de l'oeil droit, et pour la paupière de l'oeil gauche.

C'est encore un autre objet de l'invention que de fournir un tel dispositif qui soit simple d'utilisation, et économique à réaliser.

C'est encore un autre objet de l'invention que de fournir un boîtier, notamment de maquillage, incorporant un applicateur selon l'invention.

D'autres objets encore apparaîtront dans la description détaillée qui suit.

Selon l'invention, ces objets sont atteints en réalisant un dispositif pour l'application sur un support, d'un produit, notamment de maquillage, comportant un organe d'application en matériau élastiquement déformable, ledit organe d'application présentant une surface d'application disposée sensiblement dans un plan, et destinée à être mise en engagement avec ledit support, ledit dispositif comprenant des moyens de préhension aptes, en réponse à une contrainte, à pouvoir déformer ladite surface d'application dans son plan, de manière à faire passer une section, parallèlement audit plan, de ladite surface d'application, d'une première forme à au moins une seconde forme, ladite section reprenant par rappel élastique, ladite première forme, lorsque cesse la contrainte sur lesdits moyens de préhension.

La surface d'application est sensiblement plane, au moins lorsque ledit organe d'application est en position de repos. Dans la pratique, elle peut dans cette position de repos, être notamment légèrement bombée. Elle peut également présenter certains reliefs, aptes notamment à faciliter son chargement en produit, et/ou à permettre un effet masseur. Lors de l'application sur une surface à traiter, la surface d'application peut, en raison de sa déformabilité élastique, se déformer plus ou moins, pour se conformer au profil de la surface à traiter.

La force de rappel élastique provoquant le retour de la surface d'application dans ladite première forme est générée, au moins en partie, par l'élasticité du matériau formant l'organe d'application, éventuellement en combinaison avec l'élasticité de la structure formée par les moyens de préhension. De préférence, la force de rappel élastique générée par la mise en contrainte des moyens de préhension, est sensiblement plus forte que la force de rappel générée par l'élasticité du matériau formant l'organe d'application.

Ainsi, avec l'applicateur selon l'invention, on peut utiliser le même applicateur pour appliquer un produit, notamment de maquillage sur des surfaces aux contours différents. L'applicateur selon l'invention est économique à réaliser, et simple d'utilisation. Le boîtier ou autre conditionnement nécessaire au transport et à la protection de l'applicateur et du produit à appliquer, notamment dans un sac à mains, est d'encombrement réduit et de conception simplifiée, comparés à l'encombrement et à la conception d'un boîtier devant contenir une pluralité d'applicateurs.

Selon l'invention, les formes peuvent être de géométrie différente (notamment lorsqu'une forme à bords droits est déformée pour devenir une forme à bords courbes) ou de géométrie identique, mais orientées différemment (une première forme de la surface d'application peut être l'image miroir d'une seconde forme de la surface d'application).

Selon un mode de réalisation particulier, la surface d'application est apte à passer de ladite première forme à une seconde forme, constituant l'image miroir de la première forme. Ainsi, dans sa première forme, c'est à dire en l'absence de contrainte, la surface d'application est adaptée au traitement de la paupière de l'oeil droit. Dans la seconde forme, la surface d'application est adaptée au traitement de la paupière de l'oeil gauche.

Avantageusement, la première forme de ladite section est symétrique par rapport à un axe de symétrie, lesdits moyens de préhension étant aptes à faire passer sélectivement la section de ladite surface d'application, de ladite première forme à une seconde forme ou une troisième forme. De préférence, lesdites seconde et troisième formes sont asymétriques, l'une constituant l'image miroir de l'autre. Ainsi, avec un même applicateur, en conférant à la surface d'application la seconde forme, on peut maquiller par exemple, la paupière de l'oeil droit. En lui conférant la troisième forme, on peut maquiller la paupière de l'oeil gauche. Dans sa première forme, la surface d'application peut être utilisée avantageusement pour le traitement d'une autre partie du corps ou du visage.

Selon un mode de réalisation spécifique, dans ladite première forme, la section de la surface d'application est délimitée par deux bords latéraux, sensiblement droits et s'étendant d'une première extrémité à une seconde extrémité de ladite surface d'application, les deux bords latéraux divergeant progressivement l'un par rapport à l'autre en direction de ladite seconde extrémité. Les première et seconde extrémités de la surface d'application peuvent être arrondies, ladite seconde extrémité présentant un rayon de courbure supérieur à un rayon de courbure de la première extrémité.

Selon un mode de réalisation préféré, dans lesdites seconde et troisième formes, la section de ladite surface d'application forme un premier bord latéral présentant un premier rayon de courbure, et un second bord latéral formant un second rayon de courbure, ledit premier rayon de courbure étant supérieur audit second rayon de courbure. Le bord présentant le plus grand de rayon de courbure lorsque la section de la surface d'application est dans la seconde forme, devient celui présentant le plus petit rayon de courbure lorsque la section de la surface d'application est dans la troisième forme, et réciproquement.

Les moyens de préhension peuvent être constitués d'au moins deux bords d'appui, rigides ou semi rigides, situés d'un côté de l'organe d'application opposé à la surface d'application, lesdits bords d'appui étant distants l'un de l'autre et s'étendant perpendiculairement audit plan de la surface d'application. Chacun des deux bords d'appui présente de préférence, une première extrémité et une seconde extrémité, une pression exercée sur lesdites première extrémités desdits bords d'appui, de manière à les rapprocher l'une de l'autre, provoquant le passage de ladite section de la première forme à la seconde forme, une pression exercée sur lesdites seconde extrémités desdits bords d'appui, de manière à les rapprocher l'une de l'autre, provoquant le passage de ladite section de la première forme à la troisième forme. Ainsi, le passage d'une forme à l'autre pour ladite surface d'application, s'opère par une gestuelle très simple.

De préférence, ledit premier bord d'appui est formé dans un premier plan, orienté perpendiculairement audit axe de symétrie, ledit second bord d'appui étant formé dans un second plan parallèle au premier.

Selon un mode de réalisation préférentiel de l'invention, les deux bords d'appui sont reliés par un élément de liaison formé dans un plan contenant ledit axe de symétrie, et perpendiculaire auxdits premier et second plans, ledit élément de liaison étant apte à fléchir élastiquement dans une première direction en réponse à une pression exercée sur lesdites première extrémités, de manière à les rapprocher l'une de l'autre, et à fléchir élastiquement dans une seconde direction, opposée à la première, en réponse à une pression exercée sur lesdites seconde extrémités de manière à les rapprocher l'une de l'autre. Ainsi, les moyens de préhension forment sensiblement un H. Le bord, tourné en direction de l'organe d'application, de l'élément de liaison, est de préférence noyé, au moins en partie, dans la masse dudit organe d'application, sans toutefois former de surépaisseur sur ladite surface d'application. On favorise ainsi le passage d'une forme à l'autre de ladite surface d'application. Les moyens de préhension, et en particulier, l'élément de liaison, peuvent être rendus solidaires de l'organe d'application par tout autre moyen approprié, notamment par collage, soudure, ou autre accrochage mécanique.

De préférence, les bords d'appui sont reliés à l'élément de liaison par des portions chanfreinées, aptes à favoriser la flexion dudit élément de liaison dans lesdites première et seconde directions. Avantageusement, ces portions chanfreinées sont au nombre de quatre.

Des moyens peuvent être prévus pour verrouiller de façon amovible la surface d'application dans au moins une de ses formes obtenues par déformation de la première forme. De tels moyens peuvent comprendre un organe formant un crochet, disposé en chacune des extrémités des bords d'appui, ledit crochet étant relié, notamment par une charnière film au premier bord d'appui, et destiné à s'encliqueter de manière réversible sur le second bord d'appui.

Les moyens de préhension, incluant le cas échéant, les moyens de verrouillage, peuvent être formés d'une seule pièce, obtenue de moulage d'un matériau thermoplastique rigide ou semi rigide, notamment un polypropylène ou un polyéthylène.

De préférence, ledit élément de liaison est d'épaisseur plus faible que l'épaisseur desdits premier et second bords d'appui de manière à faciliter les fléchissements requis.

L'organe d'application peut être formé d'un élastomère thermoplastique, à base notamment de polypropylène ou de polyéthylène. A titre d'exemples, on peut citer des matériaux tels que ceux commercialisés sous la marque SANTOPRENE® ou KRATON®. De préférence, les moyens de préhension ainsi que l'organe d'application sont formés par bi-injection ou surmoulage.

Avantageusement, la surface d'application dudit organe d'application est formée d'un matériau absorbant, notamment une mousse à cellules ouvertes ou semi ouvertes. Un tel matériau absorbant, configuré notamment sous forme d'une couche relativement fine, peut être collé sur l'organe d'application. Alternativement, l'organe d'application forme une structure unitaire en un seul et même matériau.

L'invention concerne également un boîtier de maquillage contenant, notamment dans un compartiment prévu à cet effet, un applicateur selon l'invention. Un tel boîtier comprend en outre, au moins un autre compartiment destiné à contenir le produit à appliquer, notamment sous forme d'un pain solide ou d'une poudre libre.

L'invention consiste, mises à part les dispositions exposées ci-dessus, en un certain nombre d'autres dispositions qui seront explicitées ci-après, à propos d'exemples de réalisation non limitatifs, décrits en référence aux figures annexées, parmi lesquelles :
- les figures 1A-1B illustrent un mode de réalisation préférentiel d'un dispositif d'application selon l'invention, adapté pour l'application d'un produit de maquillage sur les paupières ;
- les figures 2A-2B illustrent l'utilisation de l'applicateur des figures 1A-1B pour l'application d'un produit sur la paupière de l'oeil droit ;
- les figures 3A-3B illustrent l'utilisation de l'applicateur des figures 1A-1B pour l'application d'un produit sur la paupière de l'oeil gauche
- les figures 4A-4C illustrent une vue de face des trois sections possibles que peut former la surface d'application de l'organe d'application des figures 1A-1B ;
- les figures 5A-5B illustrent une variante du mode de réalisation des figures 1A et 1B ; et
- la figure 6 représente un mode de réalisation d'un boîtier, notamment de maquillage, incorporant un dispositif d'application selon l'invention.

Tel que représenté aux figures 1A et 1B, le dispositif d'application 1 est dans sa position au repos. Dans cette position, aucune contrainte n'est exercée, que ce soit sur les moyens de préhension 2, ou sur la surface d'application 3.

Le dispositif d'application 1 selon ce mode de réalisation de l'invention comprend un organe d'application 4 sous forme d'un élément plan en matériau élastomérique, notamment à base de polypropylène ou de polyéthylène. Une face de l'organe d'application 4 est recouverte d'une feuille 5 d'un matériau absorbant, notamment d'une mousse, apte à se charger en produit à appliquer, par exemple un fard à paupières, et à restituer le produit sur la surface à traiter, notamment la peau. La feuille 5 peut être collée sur la face correspondante de l'organe d'application 4. Cette feuille forme la surface d'application 3 de l'organe d'application 4.

Comme il apparaît à la figure 1B, ainsi qu'à la figure 4B (représentant la surface d'application 3, vue de face), la section de la surface d'application 3, parallèlement à son plan, est de forme allongée, symétrique par rapport à un axe X. La face d'application 3 est délimitée par deux bords latéraux 6, 7. Les bords 6, 7, sont sensiblement droits, et divergent l'un par rapport à l'autre depuis une première extrémité arrondie 8, jusqu'à une seconde extrémité arrondie 9. L'extrémité arrondie 9 est de rayon de courbure supérieur au rayon de courbure de l'extrémité arrondie 8.

Du côté 10 de l'organe d'application 4, opposé à la surface d'application 3, l'organe d'application 4 est solidaire d'un organe de préhension 2, réalisé à partir d'une structure 11 en forme de H. la structure 11 est constituée d'un matériau rigide ou semi rigide, notamment en polypropylène. Le H présente deux éléments latéraux 12, 13, destinés à former, comme on le verra plus en détail par la suite, des bords d'appui. Les bords d'appui 12, 13 sont reliés par un élément de liaison 14 perpendiculaire aux bords 12, 13. L'élément de liaison 14 est d'épaisseur inférieure à l'épaisseur des bords d'appui 12, 13, afin de former une zone de fléchissement en réponse à une pression exercée sur les extrémités des bords d'appui 12, 13. Comme il apparaît clairement à la figure 1B, les bords 12 et 13 sont reliés à l'élément de liaison 14 via des portions chanfreinées 15, favorisant le fléchissement de la structure 11, en réponse à une pression exercée d'un côté ou de l'autre de ladite structure.

L'assemblage de la structure en H et de l'organe d'application 4, se fait par surmoulage ou bi-injection, en utilisant de préférence des matériaux compatibles entre eux de manière à se lier entre eux à la température d'injection. Dans la pratique, les bords d'appui 12 et 13 sont à distance (environ 1 à 2 mm) de la face 10 de l'organe d'application. Le bord inférieur 16 de l'élément de liaison 14 se prolonge au delà du bord inférieur des éléments latéraux 12, 13, de manière à, lors du moulage du dispositif, se noyer dans la masse du matériau formant l'organe d'application, sans toutefois déboucher sur la face d'application 3. L'élément de liaison 14 est ainsi perpendiculaire à la surface d'application 3, et est disposé selon l'axe X, lorsque ladite surface d'application 3 est dans la position de repos illustrée aux figures 1A et 1B. Les bords d'appui 12, 13 sont perpendiculaires à l'élément de liaison 14 et à la surface d'application 3. Le bord supérieur de l'élément de liaison 14 se termine au même niveau que les éléments latéraux 12, 13. Le matériau élastomérique formant l'organe d'application 4 recouvre les deux faces de l'élément de liaison 14, et forme une sur-hauteur 17 au dessus du bord supérieur de l'élément de liaison 14. Une telle disposition permet un bon accrochage de la structure en H par rapport à l'organe d'application 4, lorsque les matériaux utilisés pour la réalisation de l'un et de l'autre ne sont pas compatibles, ou seulement partiellement.

A titre d'exemple de réalisation spécifique, adapté pour le maquillage des paupières, on réalise un organe d'application 4 en élastomère thermoplastique dont la longueur selon l'axe X est de l'ordre de 35 mm. La largeur maximale de la surface d'application 3 (avant l'arrondi 9) est de l'ordre de 15 mm. La largeur minimale de la surface d'application 3 (avant l'arrondi 8) est de l'ordre de 8 mm. L'épaisseur de l'organe d'application est de l'ordre de 3 à 5 mm. La structure en H est réalisée en polypropylène. L'épaisseur des bords d'appui 12, 13, est de l'ordre de 2mm. Leur largeur perpendiculairement à l'axe X est de l'ordre de 20 mm. La largeur de la bande de liaison 14, selon l'axe X est de l'ordre de 20 mm. Son épaisseur moyenne est de 1 mm.

On va maintenant décrire en référence aux figures 2A-2B et 4C, l'utilisation de l'applicateur discuté ci-avant pour le maquillage de la paupière de l'oeil droit. Comme il apparaît sur ces figures, l'utilisatrice saisit le dispositif 1 entre le pouce et l'index, et resserre, l'une par rapport à l'autre, les extrémités 18, 19 des bords d'appui 12, 13. A l'inverse, les extrémités 20 et 21 des bords d'appui 12, 13 s'écartent l'une par rapport à l'autre. Ce faisant, l'élément de liaison 14 fléchit de manière correspondante, provoquant de ce fait une déformation similaire de l'organe d'application 4, dans.lequel le bord 16 de l'élément de liaison 14 est noyé en partie. La surface d'application 3 subit un fléchissement identique à celui de l'élément de liaison. La section de la face d'application 3 est alors de forme asymétrique, conforme à ce qui est représenté sur la vue de face de la figure 4C. Ainsi, le bord 6 qui, au repos, était droit, forme maintenant une courbure. Il en est de même pour le bord 7, qui forme maintenant une courbure de rayon supérieur à la courbure du bord 6.

L'imprégnation de la surface d'application en produit peut se faire soit préalablement à la déformation de la surface d'application, soit après la mise en forme requise de la surface d'application. Le produit est contenu, notamment sous forme d'un pain solide, dans un boîtier tel qu'utilisé de façon conventionnelle dans le domaine du maquillage. Un tel boîtier 100 est représenté à la figure 6. Il reste alors à appliquer la surface d'application 3 sur la paupière de l'oeil droit, de manière à y transférer tout ou partie du produit porté par la surface d'application 3. Après application, l'utilisatrice relâche la pression qu'elle exerçait sur les extrémités 18, 19 des bords d'appui 12, 13. Ceux-ci, tout comme la face d'application 3, reviennent par rappel élastique dans leur position des figures 1A et 4B.

On va maintenant décrire en référence aux figures 3A-3B et 4A, l'utilisation de l'applicateur discuté ci-avant pour le maquillage de la paupière de l'oeil gauche. Comme il apparaît sur ces figures, l'utilisatrice saisit le dispositif 1 entre le pouce et l'index, et resserre, l'une par rapport à l'autre, les extrémités 20, 21 des bords d'appui 12, 13. A l'inverse, les extrémités 18 et 19 des bords d'appui 12, 13 s'écartent l'une par rapport à l'autre. Ce faisant, l'élément de liaison 14 fléchit de manière correspondante, provoquant de ce fait une déformation similaire de l'organe d'application 4 et de la surface d'application 3. La section de la face d'application 3 est alors asymétrique. Comme représentée sur la figure 4A, la section de la face d'application 3 est orientée à l'opposée de la section de la figure 4C. Ainsi, le bord 6 forme maintenant une courbure de rayon supérieur à la courbure du bord 7.

L'application se fait de la même manière que pour l'application sur la paupière de l'oeil gauche. Après application, l'utilisatrice relâche la pression qu'elle exerçait sur les extrémités 20, 21 des bords d'appui 12, 13. Ceux-ci, tout comme la face d'application 3, reviennent par rappel élastique dans leur position des figures 1A et 4B.

Les figures 5A-5B illustrent une variante du mode de réalisation précédent. Selon cette variante, l'extrémité 19 du bord d'appui 12 est reliée via une charnière film, à un premier dispositif d'accrochage 22, apte, lorsque la surface d'application 3 est dans la forme de la figure 4C, à venir en engagement par encliquetage, avec l'extrémité 18 du bord d'appui 13, de manière à verrouiller de façon réversible, la surface d'application 3 dans sa forme appropriée pour l'application sur la paupière de l'oeil droit (voir figure 5B). L'application du produit sur la surface à traiter s'en trouve alors facilitée. Selon cette variante également, l'extrémité 20 du bord d'appui 12 est reliée, via une charnière film, à un second dispositif d'accrochage 23, apte, lorsque la surface d'application 3 est dans la forme représentée à la figure 4A, à venir en engagement avec l'extrémité 21 du bord d'appui 13, de manière à figer de façon réversible, la surface d'application 3, dans sa forme appropriée pour le traitement de la paupière de l'oeil gauche.

A la figure 6, est représenté un boîtier 100 comportant un fond 101 et un couvercle 102, articulé sur le fond. Le fond 101 comporte un premier compartiment 103 pour recevoir un pain solide de fard à paupières, et un second compartiment 104 pour recevoir un dispositif d'application 1 selon l'invention. Un fermoir 105 assure le verrouillage réversible du couvercle 102 sur le fond 101. Un miroir 106 est collé sur la surface intérieure du couvercle.

Dans la description détaillée qui précède, il a été fait référence à des modes de réalisation préférés de l'invention. Il est évident que des variantes peuvent y être apportées sans s'écarter de l'invention telle que revendiquée ci-après.

## Revendications

1. Dispositif (1) pour l'application sur un support, d'un produit, notamment de maquillage, comportant un organe d'application (4) en matériau élastiquement déformable, ledit organe d'application présentant une surface d'application (3) disposée sensiblement dans un plan, et destinée à être mise en engagement avec ledit support, ledit dispositif (1) comprenant des moyens de préhension (2) aptes, en réponse à une contrainte, à pouvoir déformer ladite surface d'application (3) dans son plan, de manière à faire passer une section, parallèlement audit plan, de ladite surface d'application (3), d'une première forme à au moins une seconde forme, ladite section reprenant par rappel élastique, ladite première forme, lorsque cesse la contrainte sur lesdits moyens de préhension (2).

2. Dispositif selon la revendication 1 **caractérisé en ce que** la section de ladite surface d'application (3) reprend sa première forme sous l'effet de forces de rappel élastiques générées par l'organe d'application (4), et éventuellement par les moyens de préhension (2), en réponse à ladite contrainte.

3. Dispositif selon la revendication 1 ou 2 **caractérisé en ce que** la première forme de ladite section est symétrique par rapport à un axe de symétrie (X).

4. Dispositif selon la revendication 1 ou 2 **caractérisé en ce que** la surface d'application (3) est apte à passer de ladite première forme à une seconde forme, constituant l'image miroir de la première forme.

5. Dispositif selon l'une quelconque des revendications 1 à 3 **caractérisé en ce que** les moyens de préhension (2) sont aptes à faire passer sélectivement la section de ladite surface d'application (3), de ladite première forme à une seconde forme ou une troisième forme, lesdites seconde et troisième formes étant asymétriques, l'une constituant l'image miroir de l'autre.

6. Dispositif selon la revendication 5 **caractérisé en ce que**, dans ladite première forme, la section de la surface d'application (3) est délimitée par deux bords latéraux (6, 7), sensiblement droits et s'étendant d'une première extrémité (8) à une seconde extrémité (9) de la surface d'application (3), les deux bords latéraux (6, 7) divergeant progressivement l'un par rapport à l'autre, en direction de ladite seconde extrémité (9).

7. Dispositif selon la revendication 6 **caractérisé en ce que** lesdites première et seconde extrémités (8, 9) sont arrondies, ladite seconde extrémité (9) présentant un rayon de courbure supérieur à un rayon de courbure de la première extrémité (8).

8. Dispositif selon l'une quelconque des revendications 5 à 7 **caractérisé en ce que** dans lesdites seconde et troisième formes, la section de la surface d'application (3) forme un premier bord latéral (7, 6) présentant un premier rayon de courbure, et un second bord latéral (6, 7) formant un second rayon de courbure, ledit premier rayon de courbure étant supérieur audit second rayon de courbure.

9. Dispositif selon l'une quelconque des revendications 1 à 8 **caractérisé en ce que** les moyens de préhension (2) sont constitués d'au moins deux bords d'appui (12, 13), rigides ou semi rigides, situés d'un côté (10) de l'organe d'application (4) opposé à ladite surface d'application (3), lesdits bords d'appui (12, 13) étant distants l'un de l'autre et s'étendant perpendiculairement au plan de la surface d'application (3).

10. Dispositif selon les revendication 5 et 9, **caractérisé en ce que** chacun des deux bords d'appui (12, 13) présente une première extrémité (18, 19) et une seconde extrémité (20, 21), une pression exercée sur lesdites première extrémités (18, 19) des bords d'appui (12, 13), de manière à les rapprocher l'une de l'autre, provoquant le passage de ladite section de la première forme à la seconde forme, une pression exercée sur lesdites seconde extrémités (20, 21) des bords d'appui (12, 13), de manière à les rapprocher l'une de l'autre, provoquant le passage de ladite section de la première forme à la troisième forme.

11. Dispositif selon la revendication 9 ou 10 **caractérisé en ce que** le premier bord d'appui (12) est formé dans un premier plan, orienté perpendiculairement audit axe de symétrie (X), le second bord d'appui (13) étant formé dans un second plan parallèle au premier.

12. Dispositif selon la revendication 11 **caractérisé en ce que** lesdits deux bords d'appui (12, 13) sont reliés par un élément de liaison (14) formé dans un plan contenant ledit axe de symétrie (X), et perpendiculaire auxdits premier et second plans, ledit élément de liaison (14) étant apte à fléchir élastiquement dans une première direction en réponse à une pression exercée sur lesdites première extrémités (18, 19) de manière à les rapprocher l'une de l'autre, et à fléchir élastiquement dans une seconde direction opposée à la première, en réponse à une pression exercée sur lesdites seconde extrémités (20, 21) de manière à les rapprocher l'une de l'autre.

13. Dispositif selon la revendication 12 **caractérisé en ce que** les bords d'appui (12, 13) sont reliés à l'élément de liaison (14) par des portions chanfreinées (15), aptes à favoriser la flexion dudit élément de liaison (14) dans lesdites première et seconde directions.

14. Dispositif selon l'une quelconque des revendications 1 à 13 **caractérisé en ce qu'**il comprend des moyens (22, 23) aptes à verrouiller de façon amovible la surface d'application (3) dans l'une au moins des formes obtenues par déformation de ladite première forme.

15. Dispositif selon l'une quelconque des revendications 1 à 14 **caractérisé en ce que** les moyens de préhension (2) sont formés à partir d'une seule pièce (11), obtenue de moulage d'un matériau thermoplastique rigide ou semi rigide, notamment un polypropylène ou un polyéthylène.

16. Dispositif selon la revendication 12 **caractérisé en ce que** ledit élément de liaison (14) est d'épaisseur plus faible que l'épaisseur des premier et second bords d'appui (12, 13).

17. Dispositif selon l'une quelconque des revendications précédentes **caractérisé en ce que** ledit organe d'application (4) est formé d'un élastomère thermoplastique, à base notamment de polypropylène ou de polyéthylène.

18. Dispositif selon l'une quelconque des revendications 1 à 17 **caractérisé en ce que** lesdits moyens de préhension (2) et ledit organe d'application (4) sont formés par bi-injection ou surmoulage.

19. Dispositif selon l'une quelconque des revendications précédentes **caractérisé en ce que** la surface d'application (3) dudit organe d'application (4) est formée d'un matériau absorbant (5), notamment une mousse à cellules ouvertes ou semi ouvertes.

20. Dispositif selon l'une quelconque des revendications 1 à 19 **caractérisé en ce que** dans une desdites formes, la surface d'application (3) est adaptée pour l'application dudit produit sur la paupière de l'oeil droit, ladite surface d'application (3) étant adaptée pour l'application de la paupière de l'oeil gauche lorsque sa section est dans une autre desdites formes.

21. Boîtier, notamment de maquillage, contenant un dispositif d'application (1) selon l'une quelconque des revendications précédentes.

## Patentansprüche

1. Vorrichtung (1) zum Auftragen eines Produkts, insbesondere eines Schminkprodukts, auf eine Unterlage, wobei die Vorrichtung ein Auftragorgan (4) aus elastisch verformbarem Material enthält, wobei das Auftragorgan eine Auftragfläche (3) aufweist, die im wesentlichen in einer Ebene angeordnet und dazu bestimmt ist, mit der Unterlage in Eingriff gebracht zu werden, wobei die Vorrichtung (1) Greifmittel (2) aufweist, die als Reaktion auf eine Beanspruchung in der Lage sind, die Auftragfläche (3) in ihrer Ebene zu verformen, um einen Querschnitt der Auftragfläche (3) parallel zur Ebene von einer ersten Form in mindestens eine zweite Form übergehen zu lassen, wobei der Querschnitt durch elastische Rückholkraft wieder die erste Form annimmt, wenn die Wirkung der Beanspruchung auf die Greifmittel (2) endet.

2. Vorrichtung nach Anspruch 1, **dadurch gekennzeichnet, dass** der Querschnitt der Auftragfläche (3) seine erste Form unter der Wirkung der vom Auftragorgan (4) und ggf. den Greifmitteln (2) als Reaktion auf die Beanspruchung erzeugten elastischen Rückholkräfte wiedergewinnt.

3. Vorrichtung nach Anspruch 1 oder 2, **dadurch gekennzeichnet, dass** die erste Form des Querschnitts in Bezug auf eine Symmetrieachse (X) symmetrisch ist.

4. Vorrichtung nach Anspruch 1 oder 2, **dadurch gekennzeichnet, dass** die Auftragfläche (3) von der ersten Form in eine zweite Form übergehen kann, die das Spiegelbild der ersten Form bildet.

5. Vorrichtung nach einem der Ansprüche 1 bis 3, **dadurch gekennzeichnet, dass** die Greifmittel (2) in der Lage sind, den Querschnitt der Auftragfläche (3) selektiv von der ersten Form in eine zweite oder eine dritte Form übergehen zu lassen, wobei die zweite und die dritte Form asymmetrisch sind und die eine das Spiegelbild der anderen bildet.

6. Vorrichtung nach Anspruch 5, **dadurch gekennzeichnet, dass** der Querschnitt der Auftragfläche (3) in der ersten Form von zwei im wesentlichen geraden Seitenrändern (6, 7) begrenzt wird, die sich von einem ersten Ende (8) zu einem zweiten Ende (9) der Auftragfläche (3) erstrecken, wobei die beiden Seitenränder (6, 7) sich in Richtung des zweiten Endes (9) progressiv voneinander entfernen.

7. Vorrichtung nach Anspruch 6, **dadurch gekennzeichnet, dass** das erste und das zweite Ende (8, 9) abgerundet sind, wobei das zweite Ende (9) einen Krümmungsradius aufweist, der größer ist als ein Krümmungsradius des ersten Endes.

8. Vorrichtung nach einem der Ansprüche 5 bis 7, **dadurch gekennzeichnet, dass** in der zweiten und der dritten Form der Querschnitt der Auftragfläche (3) einen ersten Seitenrand (7, 6) mit einem ersten Krümmungsradius und einen zweiten Seitenrand (6, 7) mit einem zweiten Krümmungsradius bildet, wobei der erste Krümmungsradius größer ist als der zweite Krümmungsradius.

9. Vorrichtung nach einem der Ansprüche 1 bis 8, **dadurch gekennzeichnet, dass** die Greifmittel (2) aus mindestens zwei steifen oder halbsteifen Druckauflagerändern (12, 13) bestehen, die sich auf einer Seite (10) des Auftragorgans (4) entgegengesetzt zur Auftragfläche (3) befinden, wobei die Druckauflageränder (12, 13) voneinander entfernt sind und sich senkrecht zur Ebene der Auftragfläche (3) erstrecken.

10. Vorrichtung nach den Ansprüchen 5 und 9, **dadurch gekennzeichnet, dass** jeder der beiden Druckauflageränder (12, 13) ein erstes Ende (18, 19) und ein zweites Ende (20, 21) aufweist, wobei ein auf die ersten Enden (18, 19) der Druckauflageränder (12, 13) ausgeübter Druck, um sie einander anzunähern, den Übergang des Querschnitts von der ersten Form in die zweite Form bewirkt, während ein auf die zweiten Enden (20, 21) der Druckauflageränder (12, 13) ausgeübter Druck, um sie einander anzunähern, den Übergang des Querschnitts von der ersten Form in die dritte Form bewirkt.

11. Vorrichtung nach Anspruch 9 oder 10, **dadurch gekennzeichnet, dass** der erste Druckauflagerand (12) in einer ersten Ebene ausgebildet ist, die senkrecht zur Symmetrieachse (X) ausgerichtet ist, während der zweite Druckauflagerand (13) in einer zweiten Ebene, parallel zur ersten, ausgebildet ist.

12. Vorrichtung nach Anspruch 11, **dadurch gekennzeichnet, dass** die beiden Druckauflageränder (12, 13) durch ein Verbindungselement (14) miteinander verbunden sind, das in einer Ebene ausgebildet ist, die die Symmetrieachse (X) enthält und senkrecht zur ersten und zur zweiten Ebene liegt, wobei das Verbindungselement (14) in der Lage ist, sich als Reaktion auf einen auf die ersten Enden (18, 19) ausgeübten Druck, um sie einander anzunähern, in einer ersten Richtung elastisch zu biegen, und sich als Reaktion auf einen auf die zweiten Enden (20, 21) ausgeübten Druck, um sie einander anzunähern, in einer zweiten Richtung entgegengesetzt zur ersten elastisch zu biegen.

13. Vorrichtung nach Anspruch 12, **dadurch gekennzeichnet, dass** die Druckauflageränder (12, 13) mit dem Verbindungselement (14) über abgeschrägte Abschnitte (15) verbunden sind, die in der Lage sind, das Biegen des Verbindungselements (14) in die erste und die zweite Richtung zu begünstigen.

14. Vorrichtung nach einem der Ansprüche 1 bis 13, **dadurch gekennzeichnet, dass** sie Mittel (22, 23) aufweist, die in der Lage sind, die Auftragfläche (3) in lösbarer Weise in mindestens einer der durch Verformung der ersten Form erhaltenen Formen zu verriegeln.

15. Vorrichtung nach einem der Ansprüche 1 bis 14, **dadurch gekennzeichnet, dass** die Greifmittel (2) aus einem Stück (11) gebildet werden, das durch Formen eines steifen oder halbsteifen thermoplastischen Materials erhalten wird, insbesondere einem Polypropylen oder einem Polyethylen.

16. Vorrichtung nach Anspruch 12, **dadurch gekennzeichnet, dass** das Verbindungselement (14) eine geringere Stärke aufweist als der erste und der zweite Druckauflagerand (12, 13).

17. Vorrichtung nach einem der vorhergehenden Ansprüche, **dadurch gekennzeichnet, dass** das Auftragorgan (4) aus einem thermoplastischen Elastomermaterial geformt ist, insbesondere auf der Basis von Polypropylen oder Polyethylen.

18. Vorrichtung nach einem der Ansprüche 1 bis 17, **dadurch gekennzeichnet, dass** die Greifrnittel (2) und das Auftragorgan (4) durch BiInjektion oder Überformen gebildet werden.

19. Vorrichtung nach einem der vorhergehenden Ansprüche, **dadurch gekennzeichnet, dass** die Auftragfläche (3) des Auftragorgans (4) von einem absorbierenden Material (5) gebildet wird, insbesondere einem Schaumstoff mit offenen oder halboffenen Zellen.

20. Vorrichtung nach einem der Ansprüche 1 bis 19, **dadurch gekennzeichnet, dass** in einer der Formen die Auftragfläche (3) für das Auftragen des Produkts auf das rechte Augenlid geeignet ist, während die Auftragfläche (3) zum Auftragen auf das linke Augenlids geeignet ist, wenn der Querschnitt sich in einer anderen der Formen befindet.

21. Gehäuse, insbesondere Schminkkasten, das eine Auftragvorrichtung (1) gemäß einem der vorhergehenden Ansprüche aufweist.

## Claims

1. Device (1), for applying a product, particularly a make-up product, to a support, comprising an applicator member (4) made from elastically deformable material, the said applicator member having an application surface (3) arranged substantially in a plane and intended to be placed in engagement with the said support, the said device (1) comprising gripping means (2) suitable, in response to a stress, for being able to deform the said application surface (3) in its plane so as to cause a section, parallel to the said plane, of the said application surface (3) to pass from a first form to at least a second form, the said section resuming the said first form, via elastic return, when the stress on the said gripping means (2) ceases.

2. Device according to Claim 1, **characterized in that** the section of the said application surface (3) resumes its first form through the effect of elastic return forces generated by the applicator member (4) and, if appropriate, by the gripping means (2) in response to the said stress.

3. Device according to Claim 1 or 2, **characterized in that** the first form of the said section is symmetrical with respect to an axis of symmetry (X) .

4. Device according to Claim 1 or 2, **characterized in that** the application surface (3) is suitable for passing from the said first form to a second form constituting the mirror image of the first form.

5. Device according to any one of Claims 1 to 3, **characterized in that** the gripping means (2) are suitable for selectively causing the section of the said application surface (3) to pass from the said first form to a second form or a third form, the said second and third forms being asymmetrical, one constituting the mirror image of the other.

6. Device according to Claim 5, **characterized in that**, in the said first form, the section of the application surface (3) is delimited by two lateral edges (6, 7) which are substantially straight and extend from a first end (8) to a second end (9) of the application surface (3), the two lateral edges (6, 7) progressively diverging from each other in the direction of the said second end (9).

7. Device according to Claim 6, **characterized in that** the said first and second ends (8, 9) are rounded, the said second end (9) having a radius of curvature which is greater than a radius of curvature of the first end (8).

8. Device according to any one of Claims 5 to 7, **characterized in that**, in the said second and third forms, the section of the application surface (3) forms a first lateral edge (7, 6) having a first radius of curvature and a second lateral edge (6, 7) forming a second radius of curvature, the said first radius of curvature being greater than the said second radius of curvature.

9. Device according to any one of Claims 1 to 8, **characterized in that** the gripping means (2) consist of at least two rigid or semi-rigid bearing edges (12, 13) located on a side (10) of the applicator member (4) opposite the said application surface (3), the said bearing edges (12, 13) being distant from each other and extending perpendicularly to the plane of the application surface (3).

10. Device according to Claims 5 and 9, **characterized in that** each of the two bearing edges (12, 13) has a first end (18, 19) and a second end (20, 21), a pressure exerted on the said first ends (18, 19) of the bearing edges (12, 13), so as to bring them closer to each other, giving rise to the passage of the said section from the first form to the second form, a pressure exerted on the said second ends (20, 21) of the bearing edges (12, 13), so as to bring them closer to each other, giving rise to the passage of the said section from the first form to the third form.

11. Device according to Claim 9 or 10, **characterized in that** the first bearing edge (12) is formed in a first plane oriented perpendicularly to the said axis of symmetry (X), the second bearing edge (13) being formed in a second plane parallel to the first plane.

12. Device according to Claim 11, **characterized in that** the said two bearing edges (12, 13) are connected by a linking element (14) formed in a plane containing the said axis of symmetry (X) and perpendicular to the said first and second planes, the said linking element (14) being suitable for flexing elastically in a first direction in response to a pressure exerted on the said first ends (18, 19), so as to bring them closer to each other, and for flexing elastically in a second direction opposite to the first direction in response to a pressure exerted on the said second ends (20, 21), so as to bring them closer to each other.

13. Device according to Claim 12, **characterized in that** the bearing edges (12, 13) are connected to the linking element (14) by chamfered portions (15) suitable for promoting the flexing of the said linking element (14) in the said first and second directions.

14. Device according to any one of Claims 1 to 13, **characterized in that** it comprises means (22, 23) suitable for removably locking the application surface (3) in at least one of the forms obtained by deformation of the said first form.

15. Device according to any one of Claims 1 to 14, **characterized in that** the gripping means (2) are formed from a single piece (11) obtained by moulding a rigid or semi-rigid thermoplastic material, particularly a polypropylene or a polyethylene.

16. Device according to Claim 12, **characterized in that** the said linking element (14) is thinner than the first and second supporting edges (12, 13).

17. Device according to any one of the preceding claims, **characterized in that** the said applicator member (4) is formed from a thermoplastic elastomer based, in particular, on polypropylene or polyethylene.

18. Device according to any one of Claims 1 to 17, **characterized in that** the said gripping means (2) and the said applicator member (4) are formed by two-shot injection moulding or overmoulding.

19. Device according to any one of the preceding claims, **characterized in that** the application surface (3) of the said applicator member (4) is formed from an absorbent material (5), particularly an open-cell or semi-open-cell foam.

20. Device according to any one of Claims 1 to 19, **characterized in that**, in one of the said forms, the application surface (3) is adapted for the application of the said product to the lid of the right eye, the said application surface (3) being adapted for application to the lid of the left eye when its section is in another of the said forms.

21. Case, particularly a make-up case, containing an application device (1) according to any one of the preceding claims.
